# FASCICULE DE BREVET EUROPEEN

(11) **EP 3 402 956 B1**
(45) Date de publication et mention de la délivrance du brevet: **15.06.2022**
(21) Numéro de dépôt: 16829301.7
(22) Date de dépôt: 30.12.2016
(51) Int. Cl.: E06B 3/663, E06B 3/673

(54) **ESPACEUR POUR VITRAGE ISOLANT**
ABSTANDSHALTER FÜR ISOLIERVERGLASUNG
SPACER FOR INSULATING GLAZING

(30) Priorité: 31.12.2015 FR 1563501
(43) Date de publication de la demande: 21.11.2018
(73) Titulaire: SAINT-GOBAIN GLASS FRANCE, 92400 Courbevoie (FR)
(72) Inventeur: HERVIEUX, Sébastien, 60750 Choisy Au Bac (FR)
(74) Mandataire: Saint-Gobain Recherche
(86) Numéro de dépôt international: PCT/FR2016/053691
(87) Numéro de publication internationale: WO 2017/115061

(56) Documents cités:
- DE-A1-102009 057 156
- DE-U1-202005 002 786
- GB-A- 1 578 030
- US-A- 4 407 105
- US-A- 4 630 959

## Description

La présente invention a trait à un espaceur pour vitrage isolant et à un vitrage isolant comprenant un cadre espaceur formé par assemblage de plusieurs espaceurs. L'invention a également trait à un procédé de fabrication d'un espaceur pour vitrage isolant.

De manière connue, un vitrage isolant peut être obtenu en solidarisant un cadre espaceur rigide à la périphérie de deux feuilles de verre à l'aide de cordons d'étanchéité et en appliquant une barrière extérieure de scellement sur tout le pourtour extérieur du cadre espaceur entre les deux feuilles de verre, de manière à assurer le maintien des feuilles de verre entre elles et sur le cadre espaceur. Le cadre espaceur comporte un matériau dessicant dans son volume intérieur, afin d'assurer une déshydratation de la ou chaque cavité formée entre les feuilles de verre du vitrage isolant. Le cadre espaceur est classiquement fabriqué soit par pliages successifs d'un profilé droit en matériau ductile tel que l'aluminium, soit par assemblage angulaire à leurs extrémités de quatre profilés droits, de manière à obtenir un cadre rectangulaire.

Le remplissage du cadre espaceur avec le matériau dessicant est généralement effectué juste avant la fermeture du cadre, notamment au niveau d'un dernier angle ouvert du cadre, afin d'éviter toute fuite du matériau dessicant. Or, l'assemblage du cadre espaceur n'est pas réalisé directement sur la ligne de fabrication de vitrages isolants, mais sur un îlot indépendant. Le remplissage en matériau dessicant lorsqu'il a lieu au moment de la fermeture du cadre espaceur ne peut donc pas être intégré en ligne. De plus, le remplissage en matériau dessicant au moment de la fermeture du cadre espaceur n'est pas adapté lorsque l'assemblage du cadre espaceur se fait autour d'au moins une feuille de verre centrale, comme c'est le cas pour des vitrages multiples à espaceurs tels que décrits dans US 2012/0141699 A1. En effet, il existe alors un risque d'endommagement de la feuille de verre centrale par le dispositif de remplissage en matériau dessicant.

Par ailleurs, le remplissage en gaz de la cavité d'un vitrage isolant se fait classiquement à travers un orifice traversant ménagé dans le cadre espaceur. Or, la mise en place d'un tel orifice traversant dans le cadre espaceur génère un risque de fuite de matériau dessicant et de pollution du vitrage isolant avec le matériau dessicant lors du remplissage en gaz de la cavité du vitrage isolant à travers l'orifice traversant.

DE 20 2005 002786 U1 divulgue des profilés destinés à être utilisés en tant qu'espaceurs dans des vitrages isolants. Avant remplissage avec un matériau dessicant, le logement de chaque profilé est fermé à chaque extrémité par un bouchon.

US 4 407 105 A divulgue un autre cadre espaceur pour un vitrage isolant.

C'est à ces inconvénients qu'entend plus particulièrement remédier l'invention en proposant un espaceur pour vitrage isolant dont la fabrication, y compris le remplissage en matériau dessicant, peut être effectuée en ligne, cet espaceur étant compatible avec un assemblage du cadre espaceur autour d'au moins une feuille de verre centrale et permettant de simplifier le procédé de remplissage en gaz de la cavité d'un vitrage isolant comprenant l'espaceur, sans risque de fuite de matériau dessicant ou de pollution du vitrage isolant avec le matériau dessicant.

A cet effet, l'invention a pour objet un espaceur pour vitrage isolant, comprenant un profilé qui comporte au moins une partie tubulaire définissant un logement de réception de matériau dessicant, où le logement débouche au niveau de deux extrémités de la partie tubulaire, le logement étant obturé au voisinage de chaque extrémité de la partie tubulaire à l'aide d'un bouchon et comportant un matériau dessicant entre les deux bouchons, au moins l'un des bouchons étant décalé longitudinalement à l'intérieur du logement par rapport à l'extrémité correspondante de la partie tubulaire, où la partie tubulaire comprend un orifice traversant, destiné au passage de gaz entre une cavité du vitrage isolant et l'extérieur du vitrage isolant pour le remplissage et/ou l'évacuation de gaz de la cavité, qui est ménagé dans un tronçon de la partie tubulaire compris entre un bouchon décalé et l'extrémité correspondante de la partie tubulaire, où l'orifice traversant débouche dans deux parois de la partie tubulaire destinées à s'étendre transversalement par rapport aux feuilles de verre du vitrage isolant, avec une paroi destinée à être dirigée vers la cavité du vitrage isolant et une paroi destinée à être dirigée vers l'extérieur du vitrage isolant.

Au sens de l'invention, un profilé est une pièce de volume droit, c'est-à-dire généré par des droites. Ainsi, l'invention s'intéresse aux espaceurs rigides droits, destinés à être assemblés angulairement à leurs extrémités avec d'autres espaceurs analogues pour former un cadre espaceur de vitrage isolant, par opposition notamment aux cordons espaceurs flexibles qui peuvent être extrudés directement sur une feuille de verre d'un vitrage isolant avec changement de direction de la tête d'extrusion dans les angles.

L'invention tire parti du fait que le tronçon compris entre un bouchon décalé et l'extrémité correspondante de la partie tubulaire est vide, sans matériau dessicant dans son volume intérieur, pour y ménager un orifice traversant de remplissage et/ou d'évacuation de gaz d'une cavité du vitrage isolant. L'agencement de l'orifice traversant dans un tronçon compris entre un bouchon décalé et l'extrémité correspondante de la partie tubulaire permet, lors du perçage du profilé de l'espaceur, d'éviter tout risque de fuite du matériau dessicant à travers l'orifice traversant. De plus, une fois l'espaceur intégré dans un vitrage isolant, cet agencement permet un remplissage en gaz de la cavité du vitrage isolant à travers l'orifice traversant sans risque de pollution du vitrage isolant avec le matériau dessicant, puisque le matériau dessicant est confiné à l'arrière du bouchon délimitant le tronçon. Il en résulte une simplification du procédé de remplissage en gaz de la cavité du vitrage isolant comprenant un espaceur selon l'invention, et donc une réduction des coûts de fabrication.

Chaque cavité du vitrage isolant entre les feuilles de verre peut être remplie d'air. Toutefois, de manière préférée, chaque cavité du vitrage isolant comprend une lame d'un gaz isolant, qui vient se substituer à l'air entre les feuilles de verre. Des exemples de gaz utilisés pour former la lame de gaz isolant dans chaque cavité du vitrage isolant comprennent, notamment, l'argon (Ar), le krypton (Kr), le xénon (Xe). De manière avantageuse, la lame de gaz isolant dans chaque cavité du vitrage isolant comprend au moins 85% d'un gaz présentant une conductivité thermique plus faible que celle de l'air. Des gaz adéquats sont de préférence incolores, non toxiques, non corrosifs, non inflammables, insensibles à l'exposition aux radiations ultraviolettes.

Grâce à la structure spécifique d'un espaceur selon l'invention, les étapes de fabrication de l'espaceur peuvent être réalisées en ligne, sur une ligne de production de vitrages isolants. En particulier, il est possible d'intégrer en ligne les étapes que sont la mise à longueur du profilé de l'espaceur, l'obturation de la partie tubulaire au voisinage d'une première extrémité du profilé à l'aide d'un premier bouchon, le remplissage de la partie tubulaire avec le matériau dessicant depuis la deuxième extrémité du profilé, l'obturation de la partie tubulaire au voisinage de la deuxième extrémité du profilé à l'aide d'un deuxième bouchon, le perçage du profilé dans un tronçon de la partie tubulaire compris entre un bouchon décalé et l'extrémité correspondante de la partie tubulaire. Il en résulte une diminution du temps de cycle et donc une réduction des coûts de fabrication.

De manière avantageuse, un espaceur selon l'invention, qui est rempli de matériau dessicant préalablement à son assemblage avec d'autres espaceurs analogues, peut être manipulé aisément par un opérateur ou un robot pour former un cadre espaceur, sans risque de fuite du matériau dessicant puisque celui-ci est confiné entre deux bouchons à l'intérieur de chaque partie tubulaire. Le fait que l'espaceur est pré-rempli en matériau dessicant permet également son utilisation pour l'assemblage d'un cadre espaceur autour d'au moins une feuille de verre centrale, comme cela peut être requis pour la fabrication de vitrages multiples ayant au moins trois feuilles de verre, en s'affranchissant de la nécessité de remplir le cadre avec du matériau dessicant après son assemblage autour de la feuille de verre centrale. L'espaceur pré-rempli en matériau dessicant selon l'invention peut avantageusement être fabriqué juste avant sa mise en œuvre dans un vitrage isolant, ce qui limite l'absorption préalable d'humidité par le matériau dessicant et améliore la qualité du vitrage isolant.

De manière avantageuse, la ou chaque partie tubulaire de l'espaceur comporte deux parois latérales, qui sont destinées chacune à être adjacentes à une feuille de verre du vitrage isolant, et deux parois transverses, qui sont destinées à s'étendre transversalement par rapport aux feuilles de verre du vitrage isolant en étant l'une dirigée vers une cavité du vitrage isolant et l'autre dirigée vers l'extérieur du vitrage isolant. Pour chaque partie tubulaire, le logement de réception de matériau dessicant est délimité par les parois latérales et transverses. La paroi transverse qui est dirigée vers la cavité du vitrage isolant est munie d'une pluralité de perforations sur sa partie comprise entre les deux bouchons d'obturation du logement, de manière à mettre en communication le matériau dessicant avec l'air ou le gaz intérieur de la cavité. Le matériau dessicant peut ainsi absorber l'humidité comprise dans la cavité et éviter la formation de buée entre les feuilles de verre du vitrage isolant.

Selon une caractéristique, l'orifice traversant est muni d'un obturateur permettant l'injection de gaz dans la cavité du vitrage isolant depuis l'extérieur, à l'aide d'un élément d'injection de gaz qui passe dans l'obturateur depuis l'extérieur, tel qu'une buse ou une seringue, l'obturateur étant par ailleurs conçu pour empêcher la sortie du gaz hors de la cavité une fois la cavité remplie. La fourniture d'un tel obturateur formant une valve de remplissage en gaz, qui est déjà en place dans l'espaceur avant le cycle de remplissage en gaz, permet un gain de temps pour le remplissage en gaz du vitrage isolant car il n'est plus nécessaire de boucher l'orifice traversant après l'étape de remplissage en gaz. Cela permet également une amélioration de la qualité de remplissage en gaz du vitrage isolant, dans la mesure où l'obturation est très rapide après le retrait de l'élément d'injection de gaz.

Un tel obturateur formant une valve de remplissage en gaz peut par exemple présenter une structure comportant un clapet et un siège, où le clapet est écarté du siège lorsque l'élément d'injection de gaz est introduit dans l'obturateur, par exemple par déformation de l'un ou l'autre parmi le clapet ou le siège, ce qui permet le remplissage en gaz de la cavité du vitrage isolant depuis l'extérieur, tandis qu'une coopération étanche aux gaz s'établit entre le siège et le clapet lorsque l'élément d'injection de gaz est retiré, ce qui permet d'empêcher la sortie du gaz hors de la cavité une fois la cavité remplie. L'organe parmi le clapet ou le siège qui est déformé lorsque l'élément d'injection de gaz est introduit dans l'obturateur peut notamment être constitué en un matériau à mémoire de forme. Des exemples de matériaux à mémoire de forme comprennent notamment des alliages à mémoire de forme tels que des alliages nickel-titane, ou des polymères à mémoire de forme tels que des polyuréthanes.

En variante, un tel obturateur formant une valve de remplissage en gaz peut comprendre au moins une partie à base d'un matériau auto-cicatrisant, qui permet le passage de l'élément d'injection de gaz à travers l'obturateur pour le remplissage en gaz de la cavité du vitrage isolant depuis l'extérieur, et qui cicatrise lorsque l'élément d'injection de gaz est retiré, ce qui empêche la sortie du gaz hors de la cavité du vitrage isolant une fois la cavité remplie. Par matériau auto-cicatrisant, on entend un matériau capable de s'auto-réparer après avoir été endommagé par perforation, en retrouvant notamment toutes ses propriétés d'étanchéité aux gaz. A la différence d'un matériau comme le caoutchouc pour lequel, après perforation, c'est la résilience du matériau qui referme l'emplacement de la perforation, ce qui ne permet qu'une étanchéité limitée et pour de faibles différences de pression, un matériau auto-cicatrisant retrouve à l'identique sa configuration d'origine avant percement, par un processus physico-chimique garantissant une étanchéité même sous forte différence de pression. De préférence, l'auto-réparation est quasi-instantanée afin de réaliser une obturation très rapide après le retrait de l'élément d'injection de gaz. Le matériau auto-cicatrisant peut notamment être choisi parmi des acides gras multifonctionnels, des monomères ou des polymères acryliques, des polyuréthanes et des copolymères à base de polyéthers, de préférence des polymères di-blocs à base de polyéthers pour lesquels la mobilité des chaînes polymères permet une auto-cicatrisation rapide même à basse température.

De préférence, l'obturateur de chaque orifice traversant de l'espaceur est choisi avec une couleur de ses parties apparentes en surface de l'espaceur qui est sensiblement identique à la couleur du profilé de l'espaceur, de manière à conférer à l'espaceur un aspect visuel le plus esthétique possible.

Selon un aspect de l'invention, le ou chaque tronçon de la partie tubulaire compris entre un bouchon décalé et l'extrémité correspondante de la partie tubulaire a une longueur de l'ordre de 2 cm à 5 cm. Une telle configuration permet de percer un orifice traversant de passage de gaz dans ce tronçon sans qu'il y ait de difficulté pour positionner le dispositif de perçage, car une longueur suffisante de tronçon exempt de produit dessicant est disponible. De préférence, la distance entre le bouchon décalé et l'orifice traversant est de l'ordre de 0,5 cm à 1,5 cm. De manière avantageuse, l'orifice traversant a un diamètre inférieur ou égal à 1 cm, de préférence de l'ordre de 5 mm.

Dans un mode de réalisation, le profilé de l'espaceur comprend au moins deux parties tubulaires et une rainure délimitée entre les deux parties tubulaires, la rainure étant destinée à recevoir un bord d'une feuille de verre centrale, chaque partie tubulaire définissant un logement de réception de matériau dessicant qui débouche au niveau de deux extrémités de la partie tubulaire, le logement de chaque partie tubulaire étant obturé au voisinage de chaque extrémité de la partie tubulaire à l'aide d'un bouchon et comportant un matériau dessicant entre les deux bouchons, au moins l'un des bouchons de chaque partie tubulaire étant décalé longitudinalement à l'intérieur du logement par rapport à l'extrémité correspondante de la partie tubulaire.

Une telle structure d'espaceur avec au moins deux parties tubulaires permet la fabrication de vitrages multiples ayant au moins trois feuilles de verre. En particulier, un profilé d'espaceur avec deux parties tubulaires et une rainure est adapté pour la fabrication d'un triple vitrage, où deux feuilles de verre externes sont positionnées de part et d'autre de l'espaceur, tandis qu'une feuille de verre centrale est reçue dans la rainure de l'espaceur. Un profilé d'espaceur avec trois parties tubulaires et deux rainures est adapté pour la fabrication d'un vitrage isolant à quatre feuilles de verre, où deux feuilles de verre externes sont positionnées de part et d'autre de l'espaceur, tandis que deux feuilles de verre centrales sont reçues chacune dans une rainure respective de l'espaceur. Des configurations analogues de vitrages isolants à plus de quatre feuilles de verre peuvent bien entendu être obtenues en augmentant le nombre de parties tubulaires et donc de rainures aptes à recevoir une feuille de verre centrale. De manière avantageuse, quel que soit le nombre de parties tubulaires des espaceurs et donc de rainures aptes à recevoir une feuille de verre centrale, il est possible de former et d'assembler le cadre espaceur du vitrage isolant autour de la ou des feuilles de verre centrales, en insérant les bords de chaque feuille de verre centrale dans les rainures correspondantes des espaceurs et en assemblant les espaceurs deux à deux à leurs extrémités au niveau des angles du cadre espaceur.

Selon une caractéristique avantageuse, au voisinage d'au moins une extrémité du profilé de l'espaceur, les bouchons des deux parties tubulaires sont tous les deux décalés longitudinalement à l'intérieur du logement par rapport à l'extrémité correspondante de la partie tubulaire. Il est alors possible, au voisinage de cette extrémité du profilé de l'espaceur où les bouchons sont tous les deux décalés, de ménager deux orifices traversants destinés chacun au passage de gaz entre une cavité du vitrage isolant et l'extérieur du vitrage isolant pour le remplissage et/ou l'évacuation de la cavité, chaque orifice traversant étant ménagé dans l'une des deux parties tubulaires, au niveau du tronçon qui est compris entre le bouchon décalé et l'extrémité correspondante de la partie tubulaire. De préférence, les deux orifices traversants sont juxtaposés, de sorte qu'ils peuvent être créés au moyen d'un même dispositif de perçage, qui comprend soit un organe de perçage mobile entre les positions des deux orifices traversants, soit deux organes de perçage juxtaposés. De manière avantageuse, les deux orifices traversants permettent un remplissage et/ou une évacuation en gaz des deux cavités du vitrage isolant situées de part et d'autre de la feuille de verre centrale.

Selon une caractéristique, chacun des deux orifices traversants de l'espaceur est muni d'un obturateur permettant l'injection de gaz dans la cavité correspondante du vitrage isolant depuis l'extérieur, à l'aide d'un élément d'injection de gaz qui passe dans l'obturateur depuis l'extérieur, tel qu'une buse ou une seringue, l'obturateur étant par ailleurs conçu pour empêcher la sortie du gaz hors de la cavité une fois la cavité remplie.

Selon un aspect de l'invention, l'espaceur comprend une garniture positionnée dans la rainure pour recevoir le bord de la feuille de verre centrale. La rainure peut avoir une largeur supérieure à l'épaisseur de la feuille de verre centrale. La garniture sert à fixer la feuille de verre centrale dans la rainure, tout en permettant de compenser d'éventuelles variations de dilatation thermique de la feuille de verre centrale. Une fixation sans contrainte de la feuille de verre centrale dans la rainure est ainsi assurée. De manière avantageuse, la réduction des contraintes appliquées sur la feuille de verre centrale permet de diminuer l'épaisseur et le poids de cette feuille de verre, par rapport à celles utilisées dans les vitrages isolants où la feuille de verre centrale est fixée sur la périphérie de l'espaceur au lieu d'être reçue dans une rainure. La mise en place d'une garniture dans la rainure permet également d'adapter l'espaceur à différentes épaisseurs possibles de la feuille de verre centrale. Il est ainsi possible d'utiliser un même modèle d'espaceur pour fabriquer des vitrages isolants ayant des feuilles de verre centrales d'épaisseurs différentes, sans nécessiter de produire des espaceurs avec une gamme de largeurs de rainure différentes, ce qui est avantageux en termes de coûts de production. Dans un mode de réalisation, la garniture est configurée pour permettre un équilibrage par circulation de gaz entre les cavités du vitrage isolant situées de part et d'autre de la feuille de verre centrale.

De manière avantageuse, la garniture positionnée dans la rainure de chaque espaceur joue le rôle d'un amortisseur mécanique et acoustique, en particulier lors de l'insertion des bords de la feuille de verre centrale dans les rainures des espaceurs pour former un cadre espaceur autour de la feuille de verre centrale. La garniture peut être fournie de manière continue selon la longueur de la rainure ou de manière discontinue. De préférence, la garniture est à base de matériau élastomère, notamment en caoutchouc éthylène-propylène-diène (EPDM). La garniture peut être obtenue monobloc avec le profilé de l'espaceur par coextrusion. En variante, lorsque le profilé de l'espaceur est en matériau polymère, l'ensemble comprenant le profilé d'espaceur et la garniture positionnée dans la rainure peut être obtenu en une seule pièce par moulage par injection de deux matériaux polymères.

Le profilé de l'espaceur selon l'invention peut être constitué en métal et/ou en matériau polymère. Des exemples de matériaux métalliques adaptés pour le profilé d'espaceur comprennent, notamment, l'aluminium ou l'acier inoxydable. Des exemples de matériaux polymères adaptés pour le profilé d'espaceur comprennent, notamment, le polyéthylène (PE), le polycarbonate (PC), le polypropylène (PP), le polystyrène, le polybutadiène, les polyesters, les polyuréthanes, le polyméthacrylate de méthyle, les polyacrylates, les polyamides, le polyéthylène téréphtalate (PET), le polybutylène téréphtalate (PBT), l'acrylonitrile butadiène styrène (ABS), l'acrylonitrile styrène acrylate (ASA), le copolymère styrène-acrylonitrile (SAN). Toute combinaison ou mélange de ces matériaux est également envisageable, par exemple le profilé de l'espaceur peut être à base de polypropylène comportant une armature constituée par un feuil en acier inoxydable. Lorsqu'il est à base de matériau polymère, le profilé de l'espaceur est avantageusement renforcé par des fibres, notamment des fibres de verre ou de carbone.

De manière avantageuse, le profilé de l'espaceur comporte un revêtement isolant thermique sur sa surface destinée à être dirigée vers l'extérieur du vitrage isolant. Il peut s'agir, notamment, d'un revêtement multicouche comprenant au moins une couche polymère ainsi qu'une couche métallique ou une couche céramique. L'épaisseur de la ou chaque couche polymère est alors de préférence comprise entre 5 µm et 80 µm, tandis que l'épaisseur des couches métalliques et/ou des couches céramiques est comprise entre 10 nm et 200 nm. Ce revêtement isolant permet de réduire le transfert de chaleur à travers le profilé d'espaceur vers les cavités du vitrage isolant.

Selon un aspect de l'invention, chaque bouchon de l'espaceur est formé par injection d'un matériau polymère dans le logement de la partie tubulaire. De préférence, chaque bouchon est en un matériau polymère élastique et résistant tel que du polyisobutylène, également appelé butyl, ou du butyl thermofusible, également appelé butyl hotmelt. Un avantage d'utiliser du butyl, du butyl hotmelt ou un matériau similaire pour les bouchons de l'espaceur est qu'un tel matériau a une stabilité suffisante pour ne pas s'écouler de manière incontrôlée dans le logement de chaque partie tubulaire. De manière avantageuse, les bouchons constitués en butyl ou butyl hotmelt présentent également une bonne étanchéité à la vapeur d'eau et aux gaz.

Dans le cadre de l'invention, le matériau dessicant peut être tout matériau apte à assurer une déshydratation de l'air ou de la lame de gaz présent dans les cavités du vitrage isolant entre les feuilles de verre, notamment choisi parmi du tamis moléculaire, du gel de silice, du CaCl₂, du Na₂S0₄, du charbon actif, des zéolithes, et/ou un mélange de ceux-ci. De préférence, le matériau dessicant est du tamis moléculaire ou du gel de silice. La capacité d'absorption de ces matériaux dessicants est supérieure à 20% de leur poids. L'utilisation d'un matériau dessicant sous forme fluide, notamment sous forme de poudre ou sous forme granulaire, permet le remplissage du logement de chaque partie tubulaire de l'espaceur par écoulement par gravité du matériau dessicant dans le logement.

Selon un aspect de l'invention, chaque extrémité du profilé de l'espaceur est biseautée, de sorte que l'espaceur est apte à être assemblé angulairement avec un espaceur analogue. Dans le cadre de l'invention, tout angle de biseau des extrémités des profilés est envisageable, notamment un angle de biseau de 45° correspondant à un assemblage en coupe d'onglet, mais également tout autre angle de biseau.

L'invention a également pour objet un cadre espaceur pour vitrage isolant comprenant quatre espaceurs qui sont assemblés angulairement à leurs extrémités, au moins l'un des espaceurs étant tel que décrit ci-dessus. De préférence, le cadre espaceur comprend quatre espaceurs tels que décrits ci-dessus.

Selon un aspect de l'invention, le cadre espaceur comprend un premier espaceur et un deuxième espaceur qui sont assemblés angulairement à leurs extrémités, où chacun parmi les premier et deuxième espaceurs comporte un orifice traversant ménagé dans un tronçon de la partie tubulaire compris entre un bouchon décalé et l'extrémité correspondante de la partie tubulaire, de telle sorte que, dans au moins une configuration où le plan du cadre espaceur est sensiblement vertical, l'orifice traversant du premier espaceur est en position basse alors que l'orifice traversant du deuxième espaceur est en position haute. Un tel agencement de deux orifices traversants du cadre espaceur est avantageux pour effectuer le remplissage de chaque cavité du vitrage isolant avec un gaz isolant plus dense que l'air, par injection du gaz isolant dans la cavité à travers l'orifice traversant situé en position basse et évacuation de l'air présent dans la cavité à travers l'orifice traversant situé en position haute.

L'invention a également pour objet un vitrage isolant comprenant un cadre espaceur positionné entre deux feuilles de verre externes, où le cadre espaceur est formé à partir de quatre espaceurs qui sont assemblés angulairement à leurs extrémités, au moins l'un des espaceurs étant tel que décrit ci-dessus. De préférence, le cadre espaceur est formé à partir de quatre espaceurs tels que décrits ci-dessus.

Dans un tel vitrage isolant, le cadre espaceur est classiquement solidarisé à la périphérie des deux feuilles de verre externes à l'aide d'un joint périphérique d'étanchéité, sous la forme d'un cordon de mastic généralement à base de polyisobutylène, ou butyl, qui est particulièrement performant en termes d'étanchéité à la vapeur d'eau et aux gaz. Le maintien des feuilles de verre entre elles et sur le cadre espaceur est assuré par une barrière extérieure de scellement, qui est appliquée sur tout le pourtour extérieur du cadre espaceur entre les deux feuilles de verre externes. La barrière extérieure de scellement peut être formée, notamment, à partir d'une résine choisie parmi les polysulfures, les polyuréthanes, les silicones, les butyls thermofusibles, ou butyls hotmelt, et leurs combinaisons ou mélanges. Ces produits de scellement présentent une bonne adhérence sur les feuilles de verre et des propriétés mécaniques leur permettant d'assurer le maintien des composants verriers sur l'espaceur.

L'invention a également pour objet un procédé de fabrication d'un espaceur pour vitrage isolant comprenant des étapes dans lesquelles :
- on fournit un profilé ayant la longueur souhaitée de l'espaceur, qui comporte au moins une partie tubulaire définissant un logement de réception de matériau dessicant, où le logement débouche au niveau de deux extrémités de la partie tubulaire ;
- on obture le logement de chaque partie tubulaire du profilé au voisinage d'une première extrémité du profilé à l'aide d'un premier bouchon ;
- on insère un matériau dessicant dans le logement de chaque partie tubulaire du profilé depuis la deuxième extrémité du profilé opposée à la première extrémité ;
- on obture le logement de chaque partie tubulaire du profilé au voisinage la deuxième extrémité du profilé à l'aide d'un deuxième bouchon, où, pour chaque partie tubulaire, au moins l'un parmi le premier bouchon et le deuxième bouchon est décalé longitudinalement à l'intérieur du logement par rapport à l'extrémité correspondante de la partie tubulaire.

Selon l'invention, on perce le profilé de l'espaceur, notamment au moyen d'un foret, de manière à créer un orifice traversant de passage de gaz dans un tronçon de la partie tubulaire destiné à être compris entre un bouchon décalé et l'extrémité correspondante de la partie tubulaire, où l'orifice traversant débouche dans deux parois de la partie tubulaire prévues pour s'étendre transversalement entre les deux feuilles de verre externes du vitrage isolant. Bien entendu, cette étape de perçage du profilé de l'espaceur peut avoir lieu avant ou après l'étape d'obturation à l'aide d'un bouchon du logement au voisinage de l'extrémité correspondante de la partie tubulaire.

Selon l'invention, on obture le logement de chaque partie tubulaire au voisinage de la première extrémité du profilé à l'aide d'un premier bouchon décalé et on perce le profilé de l'espaceur de manière à créer un orifice traversant de passage de gaz dans le tronçon de chaque partie tubulaire destiné à être compris entre le premier bouchon décalé et l'extrémité correspondante de la partie tubulaire, de manière individuelle pour chaque profilé, l'ordre des étapes d'obturation et de perçage étant quelconque ; puis on insère le matériau dessicant dans le logement de chaque partie tubulaire du profilé depuis la deuxième extrémité du profilé et on obture le logement de chaque partie tubulaire au voisinage de la deuxième extrémité du profilé à l'aide du deuxième bouchon, de manière collective pour plusieurs profilés.

Selon une caractéristique, on positionne dans l'orifice traversant, avant le remplissage en gaz du vitrage isolant, un obturateur permettant l'injection de gaz dans la cavité correspondante du vitrage isolant depuis l'extérieur, à l'aide d'un élément d'injection de gaz qui passe dans l'obturateur depuis l'extérieur, tel qu'une buse ou une seringue, l'obturateur étant par ailleurs conçu pour empêcher la sortie du gaz hors de la cavité une fois la cavité remplie.

Selon une caractéristique, on obtient le profilé de l'espaceur par découpe d'un profilé initial à la longueur souhaitée de l'espaceur, au moyen d'un outil tel qu'une fraise. Selon une autre caractéristique, on façonne chaque extrémité du profilé de l'espaceur selon une forme biseautée avec le même outil que celui utilisé pour découper le profilé à la longueur souhaitée de l'espaceur.

Selon un aspect avantageux, on met en place chaque bouchon par injection d'un matériau polymère dans le logement de la partie tubulaire. De préférence, chaque bouchon est en un matériau polymère élastique et résistant, tel que du butyl ou du butyl hotmelt, ayant une stabilité suffisante pour ne pas s'écouler de manière incontrôlée dans le logement de la partie tubulaire.

Lorsque le matériau dessicant se présente sous une forme fluide apte à s'écouler, notamment sous forme de poudre ou sous forme granulaire, l'insertion du matériau dessicant dans le logement depuis la deuxième extrémité du profilé de l'espaceur est avantageusement réalisée par écoulement par gravité du matériau dessicant dans le logement.

L'invention a également pour objet un procédé de fabrication d'un vitrage isolant comprenant des étapes de fabrication d'un espaceur telles que décrites ci-dessus. De préférence, les étapes de fabrication de chaque espaceur du vitrage isolant sont réalisées en ligne, sur une ligne de production de vitrages isolants. Selon un aspect avantageux de l'invention, chaque espaceur du vitrage isolant est fabriqué juste avant sa mise en œuvre dans la fabrication du vitrage isolant, ce qui limite l'absorption préalable d'humidité par le matériau dessicant et améliore la qualité du vitrage isolant.

Une installation de fabrication d'espaceurs pour vitrage isolant, qui ne fait pas partie de l'objet de l'invention, comprend: :
- un poste de préparation de profilés d'espaceurs avant leur remplissage en matériau dessicant, dans lequel on procède, individuellement pour chaque profilé, à une découpe de chaque profilé d'espaceur à la longueur souhaitée, à une obturation du logement de chaque partie tubulaire au voisinage d'une première extrémité du profilé à l'aide d'un premier bouchon décalé, et éventuellement au perçage du profilé au voisinage de sa première extrémité dans le tronçon de chaque partie tubulaire destiné à être compris entre le premier bouchon décalé et l'extrémité correspondante de la partie tubulaire, de manière à créer un orifice traversant de passage de gaz, l'ordre des étapes d'obturation et de perçage étant quelconque ;
- un poste de remplissage de profilés d'espaceurs avec un matériau dessicant, dans lequel on procède, collectivement pour plusieurs profilés, à l'insertion de matériau dessicant dans le logement de chaque partie tubulaire du profilé depuis la deuxième extrémité du profilé opposée à la première extrémité, et à l'obturation du logement de chaque partie tubulaire du profilé au voisinage la deuxième extrémité à l'aide d'un deuxième bouchon.

De manière avantageuse, cette installation de fabrication d'espaceurs est intégrée sur une ligne de production de vitrages isolants.

Les caractéristiques et avantages de l'invention apparaîtront dans la description qui va suivre de plusieurs modes de réalisation d'un espaceur, d'un cadre espaceur et d'un vitrage isolant selon l'invention, donnée uniquement à titre d'exemple et faite en se référant aux dessins annexés dans lesquels :
- la figure 1 est une vue en perspective avec arrachement partiel d'un espaceur pour vitrage isolant conforme à un premier mode de réalisation de l'invention ;
- la figure 2 est une coupe partielle d'un vitrage isolant dont le cadre espaceur comprend l'espaceur de la figure 1 ;
- la figure 3 est une vue analogue à la figure 1 d'un espaceur pour vitrage isolant conforme à un deuxième mode de réalisation de l'invention ;
- la figure 4 est une coupe partielle d'un vitrage isolant dont le cadre espaceur comprend l'espaceur de la figure 3 ;
- la figure 5 est une vue schématique d'un cadre espaceur pour vitrage isolant formé par l'assemblage de quatre espaceurs de la figure 1 ou de la figure 3 ;
- la figure 6 est une vue schématique d'un poste de préparation de profilés d'espaceurs conformes au deuxième mode de réalisation avant leur remplissage en matériau dessicant ;
- la figure 7 est une vue schématique d'un poste de remplissage de profilés d'espaceurs conformes au deuxième mode de réalisation avec un matériau dessicant, dans une configuration d'insertion de matériau dessicant dans le logement de chaque partie tubulaire du profilé ; et
- la figure 8 est une vue analogue à la figure 7, le poste de remplissage étant dans une configuration d'obturation du logement de chaque partie tubulaire du profilé.

Dans le premier mode de réalisation représenté sur les figures 1 et 2, l'espaceur 1 est formé par un profilé 2 comportant une seule partie tubulaire 4, qui définit un logement 5 de réception de matériau dessicant 6. Le logement 5 débouche au niveau des deux extrémités 4A et 4B de la partie tubulaire 4, qui correspondent aux extrémités 2A et 2B du profilé 2. Dans cet exemple, le profilé 2 est en copolymère styrène-acrylonitrile (SAN), renforcé avec environ 35% de fibres de verre. L'espaceur 1 de ce premier mode de réalisation peut être mis en œuvre dans un vitrage isolant 10 de type double vitrage, tel que montré sur la figure 2, comprenant deux feuilles de verre externes 12 et 14 solidarisées à leur périphérie avec un cadre espaceur formé par l'assemblage de plusieurs espaceurs 1.

Comme visible sur la figure 2, la partie tubulaire 4 de l'espaceur 1 comporte deux parois latérales 43 et 45 qui, dans le vitrage isolant 10, sont adjacentes respectivement à la feuille de verre 12 et à la feuille de verre 14, et deux parois transverses 44 et 46 qui, dans le vitrage isolant 10, s'étendent transversalement par rapport aux feuilles de verre 12 et 14, avec la paroi 44 dirigée vers la cavité interne 17 du vitrage isolant et la paroi 46 dirigée vers l'extérieur du vitrage isolant. Afin de réduire le transfert de chaleur à travers le profilé 2 à la périphérie du vitrage, le profilé 2 est muni d'un revêtement isolant thermique 22 sur la surface extérieure de la paroi transverse 46 destinée à être dirigée vers l'extérieur. La liaison entre chaque feuille de verre 12 ou 14 et la paroi adjacente 43 ou 45 de l'espaceur 1 est assurée par un cordon d'étanchéité respectif 13 ou 15 en butyl. Le vitrage isolant 10 comprend également une barrière extérieure de scellement 18 en résine polysulfure, qui est appliquée sur tout le pourtour extérieur du cadre espaceur entre les deux feuilles de verre 12 et 14, de manière à maintenir les feuilles de verre 12 et 14 entre elles et sur le cadre espaceur.

Le logement 5 de l'espaceur est délimité par les parois latérales 43, 45 et transverses 44, 46 de la partie tubulaire 4. Le matériau dessicant 6, qui dans cet exemple est du tamis moléculaire, est reçu dans une partie centrale du logement 5, comprise entre deux bouchons 7 et 8 d'obturation du logement 5. Plus précisément, le logement 5 est obturé au voisinage de l'extrémité 4A de la partie tubulaire à l'aide d'un bouchon 7 et au voisinage de l'extrémité 4B de la partie tubulaire à l'aide d'un bouchon 8. Chacun des deux bouchons 7 et 8 est décalé longitudinalement à l'intérieur du logement 5 par rapport à l'extrémité correspondante 4A ou 4B, comme montré par la distance d sur la figure 1.

De manière avantageuse, chacun des deux bouchons 7 et 8 est obtenu par injection de butyl hotmelt dans le logement 5 depuis l'extrémité 4A ou 4B la plus proche de la partie tubulaire 4, à l'aide d'une buse d'injection. La paroi transverse 44 de la partie tubulaire 4, qui est destinée à être dirigée vers la cavité 17 du vitrage isolant, est munie d'une pluralité de perforations 49 sur sa partie comprise entre les deux bouchons 7 et 8, de sorte que le matériau dessicant 6 est apte à absorber l'humidité comprise dans la cavité 17, ce qui permet d'éviter la formation de buée entre les feuilles de verre 12 et 14.

Du fait du positionnement des bouchons 7 et 8 de manière décalée longitudinalement à l'intérieur du logement 5, la partie tubulaire 4 comprend deux tronçons d'extrémité 47 et 48 qui ne comportent pas de matériau dessicant dans leur volume intérieur. Un orifice traversant 9 de passage de gaz est ménagé dans le tronçon d'extrémité 48 compris entre le bouchon 8 et l'extrémité 4B de la partie tubulaire. Le perçage de cet orifice traversant 9 dans le profilé 2 peut avoir lieu indifféremment avant ou après le remplissage du profilé 2 avec le matériau dessicant 6.

L'agencement de l'orifice traversant 9 dans le tronçon vide 48 permet, si le perçage du profilé 2 a lieu après le remplissage en matériau dessicant, d'éviter tout risque de fuite du matériau dessicant 6 à travers l'orifice traversant 9. Dans cet exemple, les tronçons d'extrémité 47 et 48 ont chacun une longueur d de l'ordre de 40 mm. L'orifice traversant 9 a un diamètre de l'ordre de 5 mm. La distance entre l'axe central de l'orifice traversant 9 et le bouchon 8 est de l'ordre de 10 mm.

L'orifice traversant 9 débouche dans les parois transverses 44 et 46 de la partie tubulaire 4. Ainsi, une fois l'espaceur 1 intégré dans un vitrage isolant, l'orifice traversant 9 peut être utilisé pour effectuer un remplissage de la cavité 17 avec un gaz isolant, ou pour effectuer une évacuation d'air hors de la cavité 17, sans risque de pollution du vitrage isolant avec le matériau dessicant 6 puisque celui-ci est confiné à l'arrière du bouchon 8.

De manière optionnelle, l'orifice traversant 9 peut être muni d'un obturateur 29 formant une valve de remplissage en gaz, c'est-à-dire permettant l'injection de gaz isolant dans la cavité 17 du vitrage isolant depuis l'extérieur, à l'aide d'un élément d'injection de gaz qui passe dans l'obturateur 29 depuis l'extérieur, tel qu'une buse ou une seringue, l'obturateur 29 étant par ailleurs conçu pour empêcher la sortie du gaz isolant hors de la cavité 17 une fois celle-ci remplie. L'obturateur 29 peut par exemple présenter une structure comportant un clapet et un siège, avec l'un ou l'autre parmi le clapet ou le siège qui est constitué en un matériau à mémoire de forme, ou encore l'obturateur 29 peut comprendre au moins une partie à base d'un matériau auto-cicatrisant. De préférence, l'obturateur 29 est choisi avec une couleur de ses parties apparentes sensiblement identique à la couleur du profilé 2 de l'espaceur, de manière à conférer à l'espaceur 1 un bon aspect visuel.

Dans le deuxième mode de réalisation représenté sur les figures 3 et 4, l'espaceur 1 diffère de celui du premier mode de réalisation en ce que le profilé 2 comporte deux parties tubulaires 4.1 et 4.2 juxtaposées. Chaque partie tubulaire 4.1 ou 4.2 définit un logement 5.1 ou 5.2 de réception de matériau dessicant 6, qui débouche au niveau des deux extrémités 4.1A, 4.1B ou 4.2A, 4.2B de la partie tubulaire. Les extrémités 4.1A et 4.2A sont juxtaposées au niveau de l'extrémité 2A du profilé 2, tandis que les extrémités 4.1B et 4.2B sont juxtaposées au niveau de l'extrémité 2B du profilé 2. Comme dans l'exemple précédent, le profilé 2 est en copolymère styrène-acrylonitrile (SAN), renforcé avec environ 35% de fibres de verre. Une rainure 3 est délimitée entre les deux parties tubulaires 4.1 et 4.2.

L'espaceur 1 du deuxième mode de réalisation peut être mis en œuvre dans un vitrage isolant 10 de type triple vitrage, tel que montré sur la figure 4, comprenant deux feuilles de verre externes 12 et 14 positionnées de part et d'autre de l'espaceur 1 et une feuille de verre centrale 16 reçue dans la rainure 3 de l'espaceur. Avec une telle structure de l'espaceur 1, il est possible de former un cadre espaceur autour de la feuille de verre centrale 16, en insérant les bords de la feuille de verre centrale 16 dans les rainures 3 de plusieurs espaceurs 1 et en assemblant les espaceurs 1 deux à deux à leurs extrémités au niveau des angles du cadre espaceur.

Chaque partie tubulaire 4.1 ou 4.2 de l'espaceur comporte deux parois latérales, respectivement 43, 40.1 et 40.2, 45. Les parois 40.1 et 40.2 délimitent latéralement la rainure 3 de réception de la feuille de verre centrale 16, tandis que les parois 43 et 45 sont destinées, dans le vitrage isolant 10, à être adjacentes respectivement à la feuille de verre externe 12 et à la feuille de verre externe 14. Chaque partie tubulaire 4.1 ou 4.2 de l'espaceur comporte également deux parois transverses, respectivement 44.1, 46.1 et 44.2, 46.2 qui, dans le vitrage isolant 10, s'étendent transversalement par rapport aux feuilles de verre 12, 14, 16, avec la paroi 44.1 ou 44.2 dirigée vers une cavité interne 17 ou 19 du vitrage isolant et la paroi 46.1 ou 46.2 dirigée vers l'extérieur du vitrage isolant. Les parois 46.1 et 46.2 sont des parties d'une paroi transverse 46 du profilé qui définit aussi le fond de la rainure 3. Afin de réduire le transfert de chaleur à travers le profilé 2 vers les cavités 17 et 19 du vitrage isolant, le profilé 2 comporte un revêtement isolant thermique 22 sur la surface extérieure de la paroi transverse 46 destinée à être dirigée vers l'extérieur du vitrage isolant.

Comme dans le premier mode de réalisation, un cordon d'étanchéité 13 ou 15 en butyl assure la liaison entre chaque feuille de verre externe 12 ou 14 et la paroi adjacente 43 ou 45 de l'espaceur 1. Le maintien des feuilles de verre externes 12 et 14 entre elles et sur le cadre espaceur est assuré par une barrière extérieure de scellement 18 en résine polysulfure, qui est appliquée sur tout le pourtour extérieur du cadre espaceur entre les deux feuilles de verre 12 et 14. De plus, l'espaceur 1 comprend une garniture 11 positionnée dans la rainure 3 pour recevoir le bord de la feuille de verre centrale 16. Cette garniture 11 est en EPDM et permet d'assurer une fixation sans contrainte de la feuille de verre centrale 16 dans la rainure 3. La garniture 11 joue également le rôle d'un amortisseur mécanique et acoustique, en particulier lors de l'insertion des bords de la feuille de verre centrale 16 dans les rainures des espaceurs 1 pour former un cadre espaceur autour de la feuille de verre centrale.

Le logement 5.1 ou 5.2 de réception de matériau dessicant est délimité par les parois latérales et transverses de la partie tubulaire correspondante 4.1 ou 4.2 de l'espaceur. Comme dans l'exemple précédent, le matériau dessicant 6 est du tamis moléculaire, qui est reçu dans une partie centrale du logement 5.1 ou 5.2, comprise entre deux bouchons 7.1, 8.1 ou 7.2, 8.2 d'obturation du logement. Plus précisément, le logement 5.1 est obturé au voisinage de l'extrémité 4.1A de la partie tubulaire 4.1 à l'aide d'un bouchon 7.1 et au voisinage de l'extrémité 4.1B de la partie tubulaire 4.1 à l'aide d'un bouchon 8.1. Le logement 5.2 est obturé au voisinage de l'extrémité 4.2A de la partie tubulaire 4.2 à l'aide d'un bouchon 7.2 et au voisinage de l'extrémité 4.2B de la partie tubulaire 4.2 à l'aide d'un bouchon 8.2. Pour chaque partie tubulaire 4.1 ou 4.2, chacun des deux bouchons 7.1, 8.1 ou 7.2, 8.2 est décalé longitudinalement à l'intérieur du logement 5.1 ou 5.2 par rapport à l'extrémité correspondante de la partie tubulaire, comme montré par la distance d sur la figure 3.

De manière avantageuse, pour chaque partie tubulaire 4.1 ou 4.2, chacun des deux bouchons 7.1, 8.1 ou 7.2, 8.2 est obtenu par injection de butyl hotmelt dans le logement 5.1 ou 5.2 depuis l'extrémité la plus proche de la partie tubulaire 4.1 ou 4.2, à l'aide d'une buse d'injection. Chaque paroi transverse 44.1 et 44.2, destinée à être dirigée vers la cavité 17 ou 19 du vitrage isolant, est munie d'une pluralité de perforations 49.1 ou 49.2 sur sa partie comprise entre les deux bouchons, de sorte que le matériau dessicant 6 est apte à absorber l'humidité comprise dans chaque cavité 17 et 19, ce qui permet d'éviter la formation de buée entre les feuilles de verre 12 et 16 et entre les feuilles de verre 14 et 16.

Comme dans le premier mode de réalisation, du fait du positionnement des bouchons 7.1, 8.1 et 7.2, 8.2 de manière décalée longitudinalement à l'intérieur du logement respectif 5.1 et 5.2, chaque partie tubulaire 4.1 ou 4.2 comprend deux tronçons d'extrémité 47.1, 48.1 ou 47.2, 48.2 qui ne comportent pas de matériau dessicant dans leur volume intérieur. Deux orifices traversants 9 .1 et 9.2 de passage de gaz sont ménagés au voisinage de l'extrémité 2B du profilé 2, à savoir l'orifice traversant 9.1 dans le tronçon d'extrémité 48.1 compris entre le bouchon 8.1 et l'extrémité 4.1B de la partie tubulaire 4.1 et l'orifice traversant 9.2 dans le tronçon d'extrémité 48.2 compris entre le bouchon 8.2 et l'extrémité 4.2B de la partie tubulaire 4.2. Le perçage de ces orifices traversants 9.1 et 9.2 dans le profilé 2 peut avoir lieu indifféremment avant ou après le remplissage des logements 5.1 et 5.2 avec le matériau dessicant 6.

L'agencement des deux orifices traversants 9.1 et 9.2 dans les tronçons vide 48.1 et 48.2 permet, si le perçage du profilé 2 a lieu après le remplissage avec le matériau dessicant 6, d'éviter tout risque de fuite du matériau dessicant 6 à travers ces orifices. Dans cet exemple, les tronçons d'extrémité 47.1, 48.1 et 47.2, 48.2 ont chacun une longueur d de l'ordre de 40 mm. Chacun des orifices traversants 9.1 et 9.2 a un diamètre de l'ordre de 5 mm. La distance entre l'axe central de l'orifice traversant 9.1 ou 9.2 et le bouchon 8.1 ou 8.2 correspondant est de l'ordre de 10 mm.

Chaque orifice traversant 9.1 ou 9.2 débouche dans les parois transverses 44.1, 46.1 ou 44.2, 46.2 de la partie tubulaire 4.1 ou 4 .2. Une fois l'espaceur 1 intégré dans un vitrage isolant, l'orifice traversant 9.1 peut être utilisé pour effectuer un remplissage de la cavité 17 avec un gaz isolant, ou pour effectuer une évacuation d'air hors de la cavité 17, tandis que l'orifice traversant 9.2 peut être utilisé pour effectuer un remplissage de la cavité 19 avec un gaz isolant, ou pour effectuer une évacuation d'air hors de la cavité 19, sans risque de pollution du vitrage isolant avec le matériau dessicant 6 puisque celui-ci est confiné dans chaque logement 5.1 ou 5.2 à l'arrière du bouchon 8.1 ou 8.2.

Comme dans le premier mode de réalisation, de manière optionnelle, chacun des deux orifices traversants 9.1 et 9.2 peut être muni d'un obturateur 29.1 ou 29.2 formant une valve de remplissage en gaz, c'est-à-dire permettant l'injection de gaz isolant dans la cavité 17 ou 19 du vitrage isolant depuis l'extérieur, à l'aide d'un élément d'injection de gaz qui passe dans l'obturateur depuis l'extérieur, tel qu'une buse ou une seringue, l'obturateur 29.1 ou 29.2 étant par ailleurs conçu pour empêcher la sortie du gaz isolant hors de la cavité 17 ou 19 une fois celle-ci remplie. Chaque obturateur 29.1 ou 29.2 peut par exemple présenter une structure comportant un clapet et un siège, avec l'un ou l'autre parmi le clapet ou le siège qui est constitué en un matériau à mémoire de forme, ou encore il peut comprendre au moins une partie à base d'un matériau auto-cicatrisant. De préférence, chaque obturateur 29.1 ou 29.2 est choisi avec une couleur de ses parties apparentes sensiblement identique à la couleur du profilé 2 de l'espaceur, de manière à conférer à l'espaceur 1 un bon aspect visuel.

Dans les deux modes de réalisation, chacune des deux extrémités 2A et 2B du profilé 2 est biseautée selon un angle de l'ordre de 45°, de sorte que l'espaceur 1 peut être assemblé selon un assemblage en coupe d'onglet avec d'autres espaceurs 1 analogues pour former un cadre espaceur 20, comme visible sur la figure 5. L'assemblage entre les extrémités des espaceurs 1 au niveau de chaque angle du cadre espaceur 20 peut être obtenu, notamment, à l'aide d'équerres d'assemblage ou par soudage, en particulier par soudage par ultrason.

De manière avantageuse, le cadre espaceur 20 comprend au moins deux espaceurs 1 munis d'orifices traversants de telle sorte que, dans au moins une configuration sensiblement verticale du cadre espaceur 20 telle que montrée sur la figure 5, le ou les orifices traversants d'un espaceur 1 sont en position basse alors que le ou les orifices traversants de l'autre espaceur 1 sont en position haute. Un tel agencement est avantageux pour effectuer le remplissage de chaque cavité du vitrage isolant avec un gaz isolant plus dense que l'air, par injection du gaz isolant dans la cavité à travers l'orifice traversant 9 situé en position basse selon la flèche F de la figure 5 et évacuation de l'air présent dans la cavité à travers l'orifice traversant 9 situé en position haute selon la flèche E de la figure 5.

Les figures 6, 7 et 8 illustrent une installation de fabrication d'espaceurs 1 à deux parties tubulaires conformes au deuxième mode de réalisation représenté sur les figures 3 et 4, destinés à être utilisés pour la production de triples vitrages. Bien entendu, cette installation est facilement adaptable pour la fabrication d'espaceurs 1 à une seule partie tubulaire selon le premier mode de réalisation représenté sur les figures 1 et 2, destinés à être utilisés pour la production de doubles vitrages, ou pour la fabrication d'espaceurs à plus de deux parties tubulaires, destinés à être utilisés pour la production de vitrages multiples à plus de trois feuilles de verre. Telle que montrée sur les figures 6 à 8, l'installation de fabrication d'espaceurs comprend un poste de préparation de profilés 2 d'espaceurs avant leur remplissage en matériau dessicant, dit "poste de préparation", et un poste de remplissage de profilés d'espaceurs avec un matériau dessicant, dit "poste de remplissage".

La figure 6 montre le poste de préparation, qui comprend un dispositif 30 de découpe et de façonnage, un dispositif 50 de perçage, et un dispositif 60 d'obturation des deux parties tubulaires du profilé 2 à une extrémité. Un profilé initial 2i de grande longueur transite selon une direction X. Tout d'abord, le profilé initial 2i est découpé à l'aide d'une fraise 31 du dispositif de découpe 30 au niveau de son extrémité avant 2B, la fraise 31 réalisant en même temps le façonnage de cette extrémité 2B selon un biseau à 45°. L'extrémité 2B du profilé 2i est ensuite percée à l'aide d'au moins un foret 51 du dispositif de perçage 50, pour ménager les deux orifices traversants 9.1 et 9.2 dans leur tronçon respectif 48.1 et 48.2. Le dispositif de perçage 50 peut comprendre soit un foret 51 mobile entre les positions des deux orifices traversants 9.1 et 9.2, soit deux forets 51 juxtaposés. Les deux parties tubulaires 4.1 et 4.2 du profilé 2i sont ensuite obturées simultanément au voisinage de l'extrémité 2B du profilé 2i, par injection de deux bouchons 8.1 et 8.2 en butyl hotmelt dans chaque logement 5.1 et 5.2, depuis l'extrémité 4.1B ou 4.2B de la partie tubulaire. Cette étape d'obturation est réalisée à l'aide de deux buses d'injection 62 et 64 du dispositif d'obturation 60, reliées chacune à un réservoir 61 ou 63 de butyl hotmelt. Bien entendu, en variante, l'étape de perçage du profilé 2i peut avoir lieu après l'étape d'obturation des logements 5.1 et 5.2.

De manière avantageuse, le dispositif d'obturation 60 est monté mobile sur le châssis du poste de préparation selon la direction X et selon une direction Y transversale à la direction X. La mobilité selon la direction X permet à chaque buse d'injection 62 et 64 de pénétrer suffisamment dans le logement 5.1 et 5.2 pour pouvoir injecter le bouchon 8.1 ou 8.2 à la bonne distance d par rapport à l'extrémité correspondante de la partie tubulaire. La mobilité selon la direction Y permet au dispositif 60 de libérer la place pour que le profilé 2i une fois préparé à son extrémité 2B puisse avancer selon la direction X, puis être découpé à la longueur souhaitée du profilé 2 au niveau de son extrémité 2A. La découpe du profilé 2i au niveau de son extrémité 2A est réalisée à l'aide de la fraise 31 du dispositif de découpe 30, la fraise 31 réalisant en même temps le façonnage de l'extrémité 2A selon un biseau à 45°. Il en résulte un profilé 2 ayant la longueur souhaitée de l'espaceur, biseauté à ses deux extrémités 2A et 2B ainsi que percé et obturé à son extrémité 2B, qui peut avancer vers le poste de remplissage.

Comme visible sur les figures 7 et 8, le poste de remplissage comprend un bras mobile 70 de support du profilé 2, un dispositif 80 de remplissage des deux logements 5.1 et 5.2 du profilé 2 avec le matériau dessicant 6, et un dispositif 90 d'obturation des deux parties tubulaires du profilé 2 à l'extrémité 2A laissée ouverte dans le poste de préparation.

La figure 7 montre le poste de remplissage dans une configuration d'insertion du matériau dessicant 6 dans le logement 5.1 ou 5.2 de chaque partie tubulaire du profilé 2. Dans cette configuration, le bras 70 maintient le profilé 2 dans une position inclinée par rapport à l'horizontale selon un angle α de l'ordre de 45°, avec son extrémité 2B préalablement obturée dans le poste de préparation dirigée vers le bas et son extrémité 2A laissée ouverte dirigée vers le haut. Le bras 70 est mobile en translation selon la direction de la double flèche F₁ de la figure 7, de sorte qu'il peut positionner l'extrémité ouverte 2A du profilé 2 sous le dispositif de remplissage 80. Deux buses 82 et 84 de remplissage en matériau dessicant 6, qui sont reliées à un réservoir 81 de matériau dessicant, sont ainsi positionnées chacune dans l'un des logements 5.1 et 5.2, du côté de l'extrémité ouverte 2A du profilé 2, de sorte que le matériau dessicant 6, qui dans cet exemple est du tamis moléculaire, peut être inséré dans les logements 5.1 et 5.2 par écoulement par gravité. En option, le dispositif de remplissage 80 peut comprendre des moyens de mesure du taux de remplissage de chaque logement 5.1 et 5.2 en matériau dessicant 6.

La figure 8 montre le poste de remplissage dans une configuration d'obturation du logement 5.1 ou 5.2 de chaque partie tubulaire du profilé 2. Dans cette configuration, le bras 70 s'est déplacé selon la direction F₁ pour s'éloigner du dispositif de remplissage 80, de sorte que le dispositif d'obturation 90, qui est mobile en translation selon la direction de la double flèche F₂ de la figure 8, peut venir en regard de l'extrémité 2A du profilé 2. Deux buses d'injection 92 et 94, qui sont reliées chacune à un réservoir 91 ou 93 de butyl hotmelt, sont ainsi positionnées chacune dans l'un des logements 5.1 et 5.2, du côté de l'extrémité ouverte 2A du profilé 2. Les deux parties tubulaires 4.1 et 4.2 du profilé 2 sont alors obturées simultanément au voisinage de l'extrémité 2A du profilé 2, par injection de deux bouchons 7.1 et 7.2 en butyl hotmelt dans chaque logement 5.1 et 5.2. De manière avantageuse, la mobilité du bras 70 selon la direction de la flèche F₁ permet à chaque buse d'injection 92 et 94 de pénétrer suffisamment dans le logement 5.1 et 5.2 pour pouvoir injecter le bouchon 7.1 ou 7.2 à la bonne distance d par rapport à l'extrémité correspondante de la partie tubulaire. Le dispositif d'obturation 90 peut comprendre des moyens de soufflage de matériau dessicant afin de libérer un volume dans chaque logement 5.1 et 5.2 pour l'admission du butyl hotmelt qui forme les bouchons.

Bien entendu, le poste de remplissage a été décrit pour le traitement d'un seul profilé 2 d'espaceur à la fois, mais il est entendu que le bras 70, le dispositif de remplissage 80 et le dispositif d'obturation 90 peuvent être adaptés pour permettre le traitement de plusieurs profilés 2 à la fois, notamment de quatre profilés d'espaceurs destinés à être assemblés pour former le cadre d'un vitrage isolant.

De manière avantageuse, les étapes de fabrication d'un espaceur 1 telles que décrites ci-dessus sont réalisées en ligne, sur une ligne de production de vitrages isolants, et de préférence juste avant la mise en œuvre de l'espaceur 1 dans la fabrication du vitrage isolant.

Comme il ressort des modes de réalisation décrits ci-dessus, l'invention fournit un espaceur pour vitrage isolant dont le remplissage en matériau dessicant peut être effectué en ligne, sans risque de fuite du matériau dessicant, et qui peut être utilisé pour un assemblage de cadre espaceur autour d'au moins une feuille de verre centrale, dans le cadre de la fabrication de vitrages multiples à au moins trois feuilles de verre. Un espaceur selon l'invention offre également la possibilité de ménager des orifices traversants dans un tronçon de l'espaceur qui est isolé vis-à-vis du matériau dessicant, ce qui permet un remplissage en gaz de la ou chaque cavité du vitrage isolant sans risque de pollution du vitrage isolant avec le matériau dessicant. Il en résulte une simplification du procédé de remplissage en gaz de la cavité et une réduction des coûts de fabrication du vitrage isolant.

L'invention n'est pas limitée aux exemples décrits et représentés. En particulier, comme évoqué précédemment, le nombre de parties tubulaires d'un espaceur selon l'invention peut être supérieur à deux, avec une rainure définie par chaque paire de parties tubulaires adjacentes, ce qui permet la fabrication de vitrages isolants comprenant plus de trois feuilles de verre. De plus, un espaceur selon l'invention peut être rempli avec tout type de matériau dessicant adapté à une utilisation dans un vitrage isolant, y compris un matériau dessicant ne se présentant pas sous forme fluide, qui peut alors être inséré dans le profilé d'espaceur par une technique autre que l'écoulement par gravité. Bien entendu, le procédé de fabrication de l'espaceur décrit ci-dessus a été donné à titre d'exemple non limitatif et peut être adapté en fonction de la géométrie du profilé d'espaceur, de la nature du matériau dessicant, etc.

## Revendications

1. Espaceur (1) pour vitrage isolant (10), comprenant un profilé (2) qui comporte au moins une partie tubulaire (4 ; 4.1, 4.2) définissant un logement (5 ; 5.1, 5.2) de réception de matériau dessicant (6), où le logement (5 ; 5.1, 5.2) débouche au niveau de deux extrémités (4A, 4B ; 4.1A, 4.1B, 4.2A, 4.2B) de la partie tubulaire, le logement (5 ; 5.1, 5.2) étant obturé au voisinage de chaque extrémité (4A, 4B ; 4.1A, 4.1B, 4.2A, 4.2B) de la partie tubulaire à l'aide d'un bouchon (7, 8 ; 7.1, 8.1, 7.2, 8.2) et comportant un matériau dessicant (6) entre les deux bouchons, au moins l'un des bouchons (7, 8 ; 7.1, 8.1, 7.2, 8.2) étant décalé (d) longitudinalement à l'intérieur du logement (5 ; 5.1, 5.2) par rapport à l'extrémité correspondante de la partie tubulaire, où la partie tubulaire (4 ; 4.1, 4.2) comprend un orifice traversant (9 ; 9.1, 9.2), destiné au passage de gaz entre une cavité (17, 19) du vitrage isolant (10) et l'extérieur, qui est ménagé dans un tronçon (48; 48.1, 48.2) de la partie tubulaire compris entre un bouchon décalé (8; 8.1, 8.2) et l'extrémité correspondante (4B ; 4.1B, 4.2B) de la partie tubulaire, **caractérisé en ce que** l'orifice traversant (9 9.1, 9.2) débouche dans deux parois (44, 46 ; 44.1, 46.1, 44.2, 46.2) de la partie tubulaire (4 ; 4.1, 4.2) destinées à s'étendre transversalement par rapport aux feuilles de verre (12, 14, 16) du vitrage isolant (10), avec une paroi (44, 44.1, 44.2) destinée à être dirigée vers la cavité (17) du vitrage isolant et une paroi (46 ; 46.1, 46.2) destinée à être dirigée vers l'extérieur du vitrage isolant.

2. Espaceur selon la revendication précédente, **caractérisé en ce que** l'orifice traversant (9; 9.1, 9.2) est muni d'un obturateur (29; 29.1, 29.2) permettant l'injection de gaz dans la cavité (17, 19) du vitrage isolant (10) depuis l'extérieur à l'aide d'un élément d'injection de gaz qui passe dans l'obturateur (29 ; 29.1, 29.2), l'obturateur (29 ; 29.1, 29.2) empêchant la sortie du gaz une fois la cavité remplie.

3. Espaceur selon l'une des revendications précédentes, **caractérisé en ce que** le ou chaque tronçon (47, 48 ; 47.1, 48.1, 47.2, 48.2) de la partie tubulaire (4 ; 4.1, 4.2) compris entre un bouchon décalé (7, 8 ; 7.1, 8.1, 7.2, 8.2) et l'extrémité correspondante de la partie tubulaire a une longueur (d) de l'ordre de 2 cm à 5 cm.

4. Espaceur selon l'une quelconque des revendications précédentes, **caractérisé en ce que** le profilé (2) de l'espaceur comprend au moins deux parties tubulaires (4.1, 4.2) et une rainure (3) délimitée entre les deux parties tubulaires, la rainure (3) étant destinée à recevoir un bord d'une feuille de verre centrale (16), chaque partie tubulaire (4.1, 4.2) définissant un logement (5.1, 5.2) de réception de matériau dessicant (6) qui débouche au niveau de deux extrémités (4.1A, 4.1B, 4.2A, 4.2B) de la partie tubulaire, le logement (5.1, 5.2) de chaque partie tubulaire (4.1, 4.2) étant obturé au voisinage de chaque extrémité (4.1A, 4.1B, 4.2A, 4.2B) de la partie tubulaire à l'aide d'un bouchon (7.1, 8.1, 7.2, 8.2) et comportant un matériau dessicant (6) entre les deux bouchons, au moins l'un des bouchons (7.1, 8.1, 7.2, 8.2) de chaque partie tubulaire (4.1, 4.2) étant décalé longitudinalement à l'intérieur du logement (5.1, 5.2) par rapport à l'extrémité correspondante de la partie tubulaire.

5. Espaceur selon la revendication 4, **caractérisé en ce que**, au voisinage d'au moins une extrémité (2B) du profilé (2) de l'espaceur, les bouchons (8 ; 8.1, 8.2) des deux parties tubulaires (4.1, 4.2) sont tous les deux décalés longitudinalement à l'intérieur du logement (5.1, 5.2) par rapport à l'extrémité correspondante (4.1B, 4.2B) de la partie tubulaire.

6. Espaceur selon la revendication 5, **caractérisé en ce que**, au voisinage de ladite extrémité (2B) du profilé (2) de l'espaceur où les bouchons (8 ; 8.1, 8.2) des deux parties tubulaires (4.1, 4.2) sont tous les deux décalés, chaque partie tubulaire (4.1, 4.2) comprend un orifice traversant (9.1, 9.2), destiné au passage de gaz entre une cavité (17, 19) du vitrage isolant (10) et l'extérieur, qui est ménagé dans le tronçon (48.1, 48.2) de la partie tubulaire compris entre le bouchon décalé (8.1, 8.2) et l'extrémité correspondante (4.1B, 4.2B) de la partie tubulaire.

7. Espaceur selon l'une quelconque des revendications 4 à 6, **caractérisé en ce qu'**il comprend une garniture (11) positionnée dans la rainure (3) pour recevoir la feuille de verre centrale (16).

8. Espaceur selon l'une quelconque des revendications précédentes, **caractérisé en ce que** le profilé (2) de l'espaceur est en métal et/ou en matériau polymère.

9. Espaceur selon l'une quelconque des revendications précédentes, **caractérisé en ce que** chaque bouchon (7, 8 ; 7.1, 8.1, 7.2, 8.2) est formé par injection d'un matériau polymère dans le logement (5 ; 5.1, 5.2).

10. Espaceur selon l'une quelconque des revendications précédentes, **caractérisé en ce que** le matériau dessicant (6) est du tamis moléculaire ou du gel de silice.

11. Espaceur selon l'une quelconque des revendications précédentes, **caractérisé en ce que** chaque extrémité (2A, 2B) du profilé (2) de l'espaceur est biseautée, de sorte que l'espaceur (1) est apte à être assemblé angulairement avec un espaceur (1) analogue.

12. Cadre espaceur pour vitrage isolant (10), comprenant quatre espaceurs (1) qui sont assemblés angulairement à leurs extrémités (2A, 2B), **caractérisé en ce qu'**au moins l'un des espaceurs (1) est selon l'une quelconque des revendications 1 à 11.

13. Cadre espaceur selon la revendication 12, **caractérisé en ce qu'**il comprend un premier espaceur (1) et un deuxième espaceur (1) qui sont assemblés angulairement à leurs extrémités (2A, 2B), où chacun parmi les premier et deuxième espaceurs comprend un orifice traversant (9 ; 9.1, 9.2) ménagé dans un tronçon (48 ; 48.1, 48.2) de la partie tubulaire compris entre un bouchon décalé (8 ; 8.1, 8.2) et l'extrémité correspondante (4B ; 4.1B, 4.2B) de la partie tubulaire de telle sorte que, dans au moins une configuration sensiblement verticale du cadre espaceur, l'orifice traversant (9 ; 9.1, 9.2) du premier espaceur (1) est en position basse alors que l'orifice traversant (9 ; 9.1, 9.2) du deuxième espaceur (1) est en position haute.

14. Vitrage isolant (10), comprenant un cadre espaceur positionné entre deux feuilles de verre externes (12, 14), le cadre espaceur étant formé de quatre espaceurs (1) assemblés angulairement à leurs extrémités (2A, 2B), **caractérisé en ce qu'**au moins l'un des espaceurs (1) est selon l'une quelconque des revendications 1 à 11.

15. Procédé de fabrication d'un espaceur (1) pour vitrage isolant (10), comprenant des étapes dans lesquelles :
- on fournit un profilé (2) ayant la longueur souhaitée de l'espaceur, qui comporte au moins une partie tubulaire (4 ; 4.1, 4.2) définissant un logement (5 ; 5.1, 5.2) de réception de matériau dessicant (6), où le logement (5 ; 5.1, 5.2) débouche au niveau de deux extrémités (4A, 4B ; 4.1A, 4.1B, 4.2A, 4.2B) de la partie tubulaire ;
- on obture le logement (5 ; 5.1, 5.2) de chaque partie tubulaire (4 ; 4.1, 4.2) du profilé (2) au voisinage d'une première extrémité (2B) du profilé à l'aide d'un premier bouchon (8 ; 8.1, 8.2) ;
- on insère un matériau dessicant dans le logement (5 ; 5.1, 5.2) de chaque partie tubulaire (4 ; 4.1, 4.2) du profilé (2) depuis la deuxième extrémité (2A) du profilé (2) opposée à la première extrémité (2B) ;
- on obture le logement (5 ; 5.1, 5.2) de chaque partie tubulaire (4 ; 4.1, 4.2) du profilé (2) au voisinage la deuxième extrémité (2A) du profilé (2) à l'aide d'un deuxième bouchon (7 ; 7.1, 7.2), où, pour chaque partie tubulaire (4 ; 4.1, 4.2), au moins l'un parmi le premier bouchon (8; 8.1, 8.2) et le deuxième bouchon (7 ; 7.1, 7.2) est décalé (d) longitudinalement à l'intérieur du logement (5 ; 5.1, 5.2) par rapport à l'extrémité correspondante de la partie tubulaire ;
- on perce le profilé (2) de manière à créer un orifice traversant (9 ; 9.1, 9.2) dans un tronçon (48 ; 48.1, 48.2) de la partie tubulaire destiné à être compris entre un bouchon décalé (8 ; 8.1, 8.2) et l'extrémité correspondante (4B; 4.1B, 4.2B) de la partie tubulaire, où l'orifice traversant (9; 9.1, 9.2) débouche dans deux parois (44, 46; 44.1, 46.1, 44.2, 46.2) de la partie tubulaire (4 ; 4.1, 4.2) destinées à s'étendre transversalement entre les deux feuilles de verre externes (12, 14) du vitrage isolant (10).

16. Procédé selon la revendication 15, **caractérisé en ce qu'**on positionne, dans l'orifice traversant (9 ; 9.1, 9.2), un obturateur (29 ; 29.1, 29.2) permettant l'injection de gaz dans la cavité (17, 19) correspondante du vitrage isolant (10) depuis l'extérieur, à l'aide d'un élément d'injection de gaz qui passe dans l'obturateur (29 ; 29.1, 29.2), l'obturateur (29 ; 29.1, 29.2) empêchant la sortie du gaz une fois la cavité remplie.

17. Procédé selon l'une quelconque des revendications 15 ou 16, **caractérisé en ce qu'**on obtient le profilé (2) par découpe d'un profilé initial (2i) à la longueur souhaitée de l'espaceur.

18. Procédé selon la revendication 17, **caractérisé en ce qu'**on façonne chaque extrémité (2A, 2B) du profilé (2) de l'espaceur selon une forme biseautée avec le même outil (31) que celui utilisé pour découper le profilé (2) à la longueur souhaitée de l'espaceur.

19. Procédé selon l'une quelconque des revendications 15 à 18, **caractérisé en ce qu'**on obture le logement (5; 5.1, 5.2) de chaque partie tubulaire (4 ; 4.1, 4.2) du profilé (2) à l'aide du premier bouchon (8 ; 8.1, 8.2) individuellement pour chaque profilé (2), et **en ce qu'**on insère le matériau dessicant dans le logement (5 ; 5.1, 5.2) de chaque partie tubulaire (4 ; 4.1, 4.2) du profilé (2) et on obture le logement (5 ; 5.1, 5.2) de chaque partie tubulaire (4; 4.1, 4.2) du profilé (2) à l'aide du deuxième bouchon (7; 7.1, 7.2) collectivement pour plusieurs profilés (2).

## Patentansprüche

1. Abstandshalter (1) für Isolierverglasung (10), umfassend ein Profil (2), das mindestens ein Rohrstück (4; 4.1, 4.2) aufweist, das eine Auflage (5; 5.1, 5.2) zur Aufnahme von Trockenmittel (6) definiert, wobei die Auflage (5; 5.1, 5.2) an zwei Enden (4A, 4B; 4.1A, 4.1B, 4.2A, 4.2B) des Rohrstücks mündet, wobei die Auflage (5; 5.1, 5.2) in der Nähe jedes Endes (4A, 4B; 4.1A, 4.1B, 4.2A, 4.2B) des Rohrstücks mit Hilfe eines Stopfens (7, 8; 7.1, 8.1, 7.2, 8.2) verschlossen ist und zwischen den beiden Stopfen ein Trockenmittel (6) aufweist, wobei mindestens einer der Stopfen (7, 8; 7.1, 8.1, 7.2, 8.2) innerhalb der Auflage (5; 5.1, 5.2) in Bezug auf das entsprechende Ende des Rohrstücks in Längsrichtung versetzt (d) ist, wobei das Rohrstück (4; 4.1, 4.2) eine Durchgangsöffnung (9; 9.1, 9.2) für den Durchgang von Gas zwischen einem Hohlraum (17, 19) der Isolierverglasung (10) und der Außenseite umfasst, die in einem Abschnitt (48; 48.1, 48.2) des Rohrstücks zwischen einem versetzten Stopfen (8; 8.1, 8.2) und dem entsprechenden Ende (4B; 4.1B, 4.2B) des Rohrstücks angebracht ist, **dadurch gekennzeichnet, dass** die Durchgangsöffnung (9; 9.1, 9.2) in zwei Wänden (44, 46; 44.1, 46.1, 44.2, 46.2) des Rohrstücks (4; 4.1, 4.2) mündet, die dazu bestimmt sind, sich quer zu den Glasfolien (12, 14, 16) der Isolierverglasung (10) zu erstrecken, wobei eine Wand (44, 44.1, 44.2) dazu bestimmt ist, zum Hohlraum (17) der Isolierverglasung hin gerichtet zu sein, und einer Wand (46; 46.1, 46.2) dazu bestimmt ist, zur Außenseite des Isolierglases hin gerichtet zu sein.

2. Abstandshalter nach dem vorhergehenden Anspruch, **dadurch gekennzeichnet, dass** die Durchgangsöffnung (9; 9.1, 9.2) mit einem Verschluss (29; 29.1, 29.2) versehen ist, der das Einblasen von Gas in den Hohlraum (17, 19) der Isolierverglasung (10) von außen mit Hilfe eines Gaseinblaselements ermöglicht, das durch den Verschluss (29; 29.1, 29.2) hindurchgeht, wobei der Verschluss (29; 29.1, 29.2) nach dem Füllen des Hohlraums den Austritt des Gases verhindert.

3. Abstandshalter nach einem der vorhergehenden Ansprüche, **dadurch gekennzeichnet, dass** der oder jeder Abschnitt (47, 48; 47.1, 48.1, 47.2, 48.2) des Rohrstücks (4; 4.1, 4.2), der zwischen einem versetzten Stopfen (7, 8; 7.1, 8.1, 7.2, 8.2) und dem entsprechenden Ende des Rohrstücks enthalten ist, eine Länge (d) in der Größenordnung von 2 cm bis 5 cm aufweist.

4. Abstandshalter nach einem der vorhergehenden Ansprüche, **dadurch gekennzeichnet, dass** das Profil (2) des Abstandshalters mindestens zwei Rohrstücke (4.1, 4.2) und eine zwischen den beiden Rohrstücken abgegrenzte Nut (3) aufweist, wobei die Nut (3) dazu bestimmt ist, einen Rand einer mittleren Glasfolie (16) aufzunehmen, wobei jedes Rohrstück (4.1, 4.2) eine Auflage (5.1, 5.2) zur Aufnahme von Trockenmittel (6) definiert, die an zwei Enden (4.1A, 4.1B, 4.2A, 4.2B) des Rohrstücks mündet, wobei die Auflage (5.1, 5.2) jedes Rohrstücks (4.1, 4.2) in der Nähe jedes Endes (4.1A, 4.1B, 4.2A, 4.2B) des Rohrstücks mit Hilfe eines Stopfens (7.1, 8.1, 7.2, 8.2) verschlossen ist und ein Trockenmittel (6) zwischen den beiden Stopfen aufweist, wobei mindestens einer der Stopfen (7.1, 8.1, 7.2, 8.2) jedes Rohrstücks (4.1, 4.2) innerhalb der Auflage (5.1, 5.2) in Bezug auf das entsprechende Ende des Rohrstücks in Längsrichtung versetzt ist.

5. Abstandshalter nach Anspruch 4, **dadurch gekennzeichnet, dass** in der Nähe mindestens eines Endes (2B) des Abstandshalterprofils (2) die Stopfen (8; 8.1, 8.2) der beiden Rohrstücke (4.1, 4.2) beide in Längsrichtung innerhalb der Auflage (5.1, 5.2) in Bezug auf das entsprechende Ende (4.1B, 4.2B) des Rohrstücks versetzt sind.

6. Abstandshalter nach Anspruch 5, **dadurch gekennzeichnet, dass** in der Nähe des Endes (2B) des Abstandshalterprofils (2), wo die beiden Stopfen (8; 8.1, 8.2) der beiden Rohrstücke (4.1, 4.2) versetzt sind, jedes Rohrstück (4.1, 4.2) eine Durchgangsöffnung (9.1, 9.2) aufweist, die für den Durchgang von Gas zwischen einem Hohlraum (17, 19) der Isolierverglasung (10) und der Außenseite bestimmt ist, und die in dem Abschnitt (48.1, 48.2) des Rohrstücks angebracht ist, der zwischen dem versetzten Stopfen (8.1, 8.2) und dem entsprechenden Ende (4.1B, 4.2B) des Rohrstücks enthalten ist.

7. Abstandshalter nach einem der Ansprüche 4 bis 6, **dadurch gekennzeichnet, dass** er eine Dichtung (11) umfasst, die in der Nut (3) positioniert ist, um die mittlere Glasfolie (16) aufzunehmen.

8. Abstandshalter nach einem der vorhergehenden Ansprüche, **dadurch gekennzeichnet, dass** das Profil (2) des Abstandshalters aus Metall und/oder einem Polymermaterial besteht.

9. Abstandshalter nach einem der vorhergehenden Ansprüche, **dadurch gekennzeichnet, dass** jeder Stopfen (7, 8; 7.1, 8.1, 7.2, 8.2) durch Einspritzen eines Polymermaterials in die Auflage (5; 5.1, 5.2) gebildet ist.

10. Abstandshalter nach einem der vorhergehenden Ansprüche, **dadurch gekennzeichnet, dass** das Trockenmittel (6) Molekularsieb oder Silikagel ist.

11. Abstandshalter nach einem der vorhergehenden Ansprüche, **dadurch gekennzeichnet, dass** jedes Ende (2A, 2B) des Profils (2) des Abstandshalters abgeschrägt ist, so dass der Abstandshalter (1) dazu geeignet ist, mit einem analogen Abstandshalter (1) winklig zusammengesetzt zu werden.

12. Abstandshalterrahmen für Isolierverglasung (10), umfassend vier Abstandshalter (1), die an ihren Enden (2A, 2B) winklig zusammengefügt sind, **dadurch gekennzeichnet, dass** mindestens einer der Abstandshalter (1) einem der Ansprüche 1 bis 11 entspricht.

13. Abstandshalterrahmen nach Anspruch 12, **dadurch gekennzeichnet, dass** er einen ersten Abstandshalter (1) und einen zweiten Abstandshalter (1) umfasst, die an ihren Enden (2A, 2B) winklig zusammengefügt sind, wobei jeder der ersten und zweiten Abstandshalter eine Durchgangsöffnung (9; 9.1, 9.2) umfasst, die in einem Abschnitt (48; 48.1, 48.2) des Rohrstücks zwischen einem versetzten Stopfen (8; 8.1, 8.2) und dem entsprechenden Ende (4B; 4.1B, 4.2B) des Rohrstücks so angebracht ist, dass in mindestens einer im Wesentlichen vertikalen Konfiguration des Abstandshalterrahmens die Durchgangsöffnung (9; 9.1, 9.2) des ersten Abstandshalters (1) sich in der unteren Position befindet, während die Durchgangsöffnung (9; 9.1, 9.2) des zweiten Abstandshalters (1) sich in der oberen Position befindet.

14. Isolierverglasung (10), umfassend einen Abstandshalterrahmen, der zwischen zwei äußeren Glasfolien (12, 14) positioniert ist, wobei der Abstandshalterrahmen aus vier Abstandshaltern (1) gebildet ist, die an ihren Enden (2A, 2B) winklig zusammengefügt sind, **dadurch gekennzeichnet, dass** mindestens einer der Abstandshalter (1) einem der Ansprüche 1 bis 11 entspricht.

15. Verfahren zur Herstellung eines Abstandshalters (1) für Isolierverglasung (10), umfassend Schritte, wobei:
- ein Profil (2) mit der gewünschten Länge des Abstandshalters bereitgestellt wird, das mindestens ein Rohrstück (4; 4.1, 4.2) umfasst, das eine Auflage (5; 5.1, 5.2) zur Aufnahme von Trockenmittel (6) definiert, wobei die Auflage (5; 5.1, 5.2) an zwei Enden (4A, 4B; 4.1A, 4.1B, 4.2A, 4.2B) des Rohrstücks mündet;
- die Auflage (5; 5.1, 5.2) jedes Rohrstücks (4; 4.1, 4.2) des Profils (2) in der Nähe eines ersten Endes (2B) des Profils mit Hilfe eines ersten Stopfens (8; 8.1, 8.2) verschlossen wird;
- ein Trockenmittel in die Auflage (5; 5.1, 5.2) jedes Rohrstücks (4; 4.1, 4.2) des Profils (2) von dem zweiten Ende (2A) des Profils (2), das dem ersten Ende (2B) gegenüberliegt, eingeführt wird;
- die Auflage (5; 5.1, 5.2) jedes Rohrstücks (4; 4.1, 4.2) des Profils (2) in der Nähe des zweiten Endes (2A) des Profils (2) mit einem zweiten Stopfen (7; 7.1, 7.2) verschlossen wird, wobei für jedes Rohrstück (4; 4.1, 4.2) mindestens entweder der erste Stopfen (8; 8.1, 8.2) oder der zweite Stopfen (7; 7.1, 7.2) in Längsrichtung innerhalb der Auflage (5; 5.1, 5.2) in Bezug auf das entsprechende Ende des Rohrstücks versetzt (d) ist;
- das Profil (2) so durchbohrt wird, dass eine Durchgangsöffnung (9; 9.1, 9.2) in einem Abschnitt (48; 48.1, 48.2) des Rohrstücks entsteht, der dazu bestimmt ist, zwischen einem versetzten Stopfen (8; 8.1, 8.2) und dem entsprechenden Ende (4B; 4.1B, 4.2B) des Rohrstücks enthalten zu sein, wobei die Durchgangsöffnung (9; 9.1, 9.2) in zwei Wänden (44, 46; 44.1, 46.1, 44.2, 46.2) des Rohrstücks (4; 4.1, 4.2) mündet, die dazu bestimmt sind, sich quer zwischen den beiden äußeren Glasfolien (12, 14) der Isolierverglasung (10) zu erstrecken.

16. Verfahren nach Anspruch 15, **dadurch gekennzeichnet, dass** in der Durchgangsöffnung (9; 9.1, 9.2) ein Verschluss (29; 29.1, 29.2) positioniert wird, der das Einblasen von Gas in den entsprechenden Hohlraum (17, 19) der Isolierverglasung (10) von außen mit Hilfe eines Gaseinblaselements ermöglicht, das durch den Verschluss (29; 29.1, 29.2) hindurchgeht, wobei der Verschluss (29; 29.1, 29.2) nach dem Füllen des Hohlraums den Austritt des Gases verhindert.

17. Verfahren nach einem der Ansprüche 15 oder 16, **dadurch gekennzeichnet, dass** das Profil (2) erhalten wird, indem ein Ausgangsprofil (2i) auf die gewünschte Länge des Abstandshalters zugeschnitten wird.

18. Verfahren nach Anspruch 17, **dadurch gekennzeichnet, dass** jedes Ende (2A, 2B) des Abstandshalterprofils (2) mit demselben Werkzeug (31) wie dem, das zum Zuschneiden des Profils (2) auf die gewünschte Länge des Abstandshalters verwendet wird, in eine abgeschrägte Form geformt wird.

19. Verfahren nach einem der Ansprüche 15 bis 18, **dadurch gekennzeichnet, dass** die Auflage (5; 5.1, 5.2) jedes Rohrstücks (4; 4.1, 4.2) des Profils (2) mit Hilfe des ersten Stopfens (8; 8.1, 8.2) individuell für jedes Profil (2) verschlossen wird, und dass das Trockenmittelmaterial in die Auflage (5; 5.1, 5.2) jedes Rohrstücks (4; 4.1, 4.2) des Profils (2) eingesetzt wird und die Auflage (5; 5.1, 5.2) jedes Rohrstücks (4; 4.1, 4.2) des Profils (2) mit Hilfe des zweiten Stopfens (7; 7.1, 7.2) gemeinsam für mehrere Profile (2) verschlossen wird.

## Claims

1. A spacer (1) for an insulating glazing unit (10), comprising a profile (2) which comprises at least one tubular portion (4; 4.1, 4.2) defining a housing (5; 5.1, 5.2) for receiving desiccant material (6), where the housing (5; 5.1, 5.2) opens at two ends (4A, 4B; 4.1A, 4.1B, 4.2A, 4.2B) of the tubular portion, the housing (5; 5.1, 5.2) being sealed in the vicinity of each end (4A, 4B; 4.1A, 4.1B, 4.2A, 4.2B) of the tubular portion with the aid of a plug (7, 8; 7.1, 8.1, 7.2, 8.2) and comprising a desiccant material (6) between the two plugs, at least one of the plugs (7, 8; 7.1, 8.1, 7.2, 8.2) being offset (d) longitudinally inside the housing (5; 5.1, 5.2) relative to the corresponding end of the tubular portion, wherein the tubular portion (4; 4.1, 4.2) comprises a through-orifice (9; 9.1, 9.2), intended for the flow of gas between a cavity (17, 19) of the insulating glazing unit (10) and the outside, which is made in a section (48; 48.1, 48.2) of the tubular portion between an offset plug (8; 8.1, 8.2) and the corresponding end (4B; 4.1B, 4.2B) of the tubular portion, **characterized in that** the through-orifice (9; 9.1, 9.2) opens into two walls (44, 46; 44.1, 46.1, 44.2, 46.2) of the tubular portion (4; 4.1, 4.2) which are intended to extend transversely relative to the glass sheets (12, 14, 16) of the insulating glazing unit (10), with the wall (44) intended to be orientated toward the internal cavity (17) of the insulating glazing unit and the wall (46) intended to be oriented toward the outside of the insulating glazing unit.

2. The spacer as claimed in the preceding claim, **characterized in that** the through-orifice (9; 9.1, 9.2) is provided with a closure member (29; 29.1, 29.2) that allows the injection of gas into the cavity (17, 19) of the insulating glazing unit (10) from the outside, with the aid of a gas injection element that passes into the closure member (29; 29.1, 29.2), the closure member (29; 29.1, 29.2) preventing the gas from leaving the cavity once the cavity is filled.

3. The spacer as claimed in one of the preceding claims, **characterized in that** the or each section (47, 48; 47.1, 48.1, 47.2, 48.2) of the tubular portion (4; 4.1, 4.2) between an offset plug (7, 8; 7.1, 8.1, 7.2, 8.2) and the corresponding end of the tubular portion has a length (d) of the order of from 2 cm to 5 cm.

4. The spacer as claimed in any one of the preceding claims, **characterized in that** the profile (2) of the spacer comprises at least two tubular portions (4.1, 4.2) and one groove (3) delimited between the two tubular portions, the groove (3) being intended to receive one edge of a central glass sheet (16), each tubular portion (4.1, 4.2) defining a housing (5.1, 5.2) for receiving desiccant material (6) that opens at two ends (4.1A, 4.1B, 4.2A, 4.2B) of the tubular portion, the housing (5.1, 5.2) of each tubular portion (4.1, 4.2) being sealed in the vicinity of each end (4.1A, 4.1B, 4.2A, 4.2B) of the tubular portion with the aid of a plug (7.1, 8.1, 7.2, 8.2) and comprising a desiccant material (6) between the two plugs, at least one of the plugs (7.1, 8.1, 7.2, 8.2) of each tubular portion (4.1, 4.2) being offset longitudinally inside the housing (5.1, 5.2) relative to the corresponding end of the tubular portion.

5. The spacer as claimed in claim 4, **characterized in that**, in the vicinity of at least one end (2B) of the profile (2) of the spacer, the plugs (8; 8.1, 8.2) of the two tubular portions (4.1, 4.2) are both offset longitudinally inside the housing (5.1, 5.2) relative to the corresponding end (4.1B, 4.2B) of the tubular portion.

6. The spacer as claimed in claim 5, **characterized in that**, in the vicinity of said end (2B) of the profile (2) of the spacer where the plugs (8; 8.1, 8.2) of the two tubular portions (4.1, 4.2) are both offset, each tubular portion (4.1, 4.2) comprises a through-orifice (9.1, 9.2), intended for the flow of gas between a cavity (17, 19) of the insulating glazing unit (10) and the outside, which is made in the section (48.1, 48.2) of the tubular portion between the offset plug (8.1, 8.2) and the corresponding end (4.1B, 4.2B) of the tubular portion.

7. The spacer as claimed in any one of claims 4 to 6, **characterized in that** it comprises a liner (11) positioned in the groove (3) for receiving the central glass sheet (16).

8. The spacer as claimed in any one of the preceding claims, **characterized in that** the profile (2) of the spacer is made of metal and/or of polymer material.

9. The spacer as claimed in any one of the preceding claims, **characterized in that** each plug (7, 8; 7.1, 8.1, 7.2, 8.2) is formed by injecting a polymer material into the housing (5; 5.1, 5.2).

10. The spacer as claimed in any one of the preceding claims, **characterized in that** the desiccant material (6) is a molecular sieve or silica gel.

11. The spacer as claimed in any one of the preceding claims, **characterized in that** each end (2A, 2B) of the profile (2) of the spacer is beveled, so that the spacer (1) is suitable for being assembled angularly with a similar spacer (1).

12. A spacer frame for an insulating glazing unit (10), comprising four spacers (1) that are assembled angularly at their ends (2A, 2B), **characterized in that** at least one of the spacers (1) is as claimed in any one of claims 1 to 11.

13. The spacer frame as claimed in claim 12, **characterized in that** it comprises a first spacer (1) and a second spacer (1) which are assembled angularly at their ends (2A, 2B), where each of the first and second spacers comprises a through-orifice (9; 9.1, 9.2) made in a section (48; 48.1, 48.2) of the tubular portion between an offset plug (8; 8.1, 8.2) and the corresponding end (4B; 4.1B, 4.2B) of the tubular portion so that, in at least one substantially vertical configuration of the spacer frame, the through-orifice (9; 9.1, 9.2) of the first spacer (1) is in a bottom position whilst the through-orifice (9; 9.1, 9.2) of the second spacer (1) is in a top position.

14. An insulating glazing unit (10), comprising a spacer frame positioned between two outer glass sheets (12, 14), the spacer frame being formed of four spacers (1) assembled angularly at their ends (2A, 2B), **characterized in that** at least one of the spacers (1) is as claimed in any one of claims 1 to 11.

15. A process for manufacturing a spacer (1) for an insulating glazing unit (10), comprising the steps wherein:
- a profile (2) having the desired length of the spacer is provided, which comprises at least one tubular portion (4; 4.1, 4.2) defining a housing (5; 5.1, 5.2) for receiving desiccant material (6), where the housing (5; 5.1, 5.2) opens at two ends (4A, 4B; 4.1A, 4.1B, 4.2A, 4.2B) of the tubular portion;
- the housing (5; 5.1, 5.2) of each tubular portion (4; 4.1, 4.2) of the profile (2) is sealed in the vicinity of a first end (2B) of the profile with the aid of a first plug (8; 8.1, 8.2);
- a desiccant material is inserted into the housing (5; 5.1, 5.2) of each tubular portion (4; 4.1, 4.2) of the profile (2) from the second end (2A) of the profile (2) opposite the first end (2B);
- the housing (5; 5.1, 5.2) of each tubular portion (4; 4.1, 4.2) of the profile (2) is sealed in the vicinity of the second end (2A) of the profile (2) with the aid of a second plug (7; 7.1, 7.2), where, for each tubular portion (4; 4.1, 4.2), at least one of the first plug (8; 8.1, 8.2) and the second plug (7; 7.1, 7.2) is offset (d) longitudinally inside the housing (5; 5.1, 5.2) relative to the corresponding end of the tubular portion;
- the profile (2) is pierced so as to create a through-orifice (9; 9.1, 9.2) in a section (48; 48.1, 48.2) of the tubular portion intended to be between an offset plug (8; 8.1, 8.2) and the corresponding end (4B; 4.1B, 4.2B) of the tubular portion, where the through-orifice (9; 9.1, 9.2) opens into two walls (44, 46; 44.1, 46.1, 44.2, 46.2) of the tubular portion (4; 4.1, 4.2) which are intended to extend transversely between the two outer glass sheets (12, 14) of the insulating glazing unit (10).

16. The process as claimed in claim 15, **characterized in that** positioned in the through-orifice (9; 9.1, 9.2) is a closure member (29; 29.1, 29.2) that allows the injection of gas into the corresponding cavity (17, 19) of the insulating glazing unit (10) from the outside, with the aid of a gas injection element that passes into the closure member (29; 29.1, 29.2), the closure member (29; 29.1, 29.2) preventing the gas from leaving the cavity once the cavity is filled.

17. The process as claimed in either one of claims 15 and 16, **characterized in that** the profile (2) is obtained by cutting an initial profile (2i) to the desired length of the spacer.

18. The process as claimed in claim 17, **characterized in that** each end (2A, 2B) of the profile (2) of the spacer is shaped according to a beveled shape with the same tool (31) as that used for cutting the profile (2) to the desired length of the spacer.

19. The process as claimed in any one of claims 15 to 18, **characterized in that** the housing (5; 5.1, 5.2) of each tubular portion (4; 4.1, 4.2) of the profile (2) is sealed with the aid of the first plug (8; 8.1, 8.2) individually for each profile (2), and **in that** the desiccant material is inserted into the housing (5; 5.1, 5.2) of each tubular portion (4; 4.1, 4.2) of the profile (2) and the housing (5; 5.1, 5.2) of each tubular portion (4; 4.1, 4.2) of the profile (2) is sealed with the aid of the second plug (7; 7.1, 7.2) collectively for several profiles (2).
